# EUROPÄISCHE PATENTSCHRIFT

(11) **EP 1 810 761 B1**
(45) Veröffentlichungstag und Bekanntmachung des Hinweises auf die Patenterteilung: **07.05.2008**
(21) Anmeldenummer: 07001524.3
(22) Anmeldetag: 24.01.2007
(51) Int. Cl.: B21D 5/04

(54) **Blechabkantvorrichtung**
Sheet folding device
Dispositif de pliage de tôles

(30) Priorität: 24.01.2006 DE 102006003500
(43) Veröffentlichungstag der Anmeldung: 25.07.2007
(73) Patentinhaber: Beger, Ralf, 82054 Altkirchen/Sauerlach (DE)
(72) Erfinder: Beger, Ralf, 82054 Altkirchen/Sauerlach (DE)
(74) Vertreter: Prietsch, Reiner

(56) Entgegenhaltungen:
- EP-A1- 0 242 309
- EP-B1- 0 843 605
- EP-B2- 0 497 778
- FR-A1- 2 786 416
- FR-A3- 2 713 965

## Beschreibung

Die Erfindung betrifft eine Blechabkantvorrichtung, mit einer Unterwange, einer auf diese in einer Z-Richtung zustellbaren Oberwange, die eine Biegekante mit einem Radius R hat, und mit einer Biegewange, die um eine mit dem der Biegekante zugewandten Rand der Unterwange zumindest etwa zusammenfallende, in einer X-Richtung verlaufende Achse über einen Antrieb verschwenkbar ist.

Blechabkant- oder Blechbiegevorrichtungen der vorstehend genannten Gattung sind in zahlreichen Ausführungsformen bekannt, vgl. z.B. EP-A-0 242 309. Überwiegend handelt es sich um hydraulisch angetriebene große Werkzeugmaschinen mit bis zu mehreren Metern Arbeitsbreite, die eine erhebliche Stellfläche benötigen, hydraulisch angetrieben sind, eine hohe elektrische Anschlussleistung haben und mehrere Tonnen wiegen. Der Einsatz solcher Großvorrichtungen auch zum Abkanten oder Biegen der vielfach benötigten kleinen Blechteile, deren Abmessungen bis in den Millimeterbereich hinuntergehen, ist allgemein üblich, jedoch sehr unwirtschaftlich. Zum Abkanten wird meist die Oberwange um die Blechstärke nach oben in ihre Arbeitsposition verfahren, anschließend zum Einlegen Bleches weiter nach oben verfahren und dann zum Klemmen des Bleches wieder in Richtung der Unterwange in die Arbeitsposition abgesenkt. Die Biegewange, genauer gesagt deren das Abkanten bewirkende Fläche, wird gegenüber der Fläche der Unterwange, auf der das Blech aufliegt, meist um die Blechstärke nach unten verfahren und dann um den vorgegebenen Biegewinkel verschwenkt. Dieses Konstruktionsprinzip beschränkt die Verwendung solcher Vorrichtungen auf das Abkanten oder Biegen von Blechteilen, bei denen für den Biegewinkel ein großer Toleranzbereich zulässig ist. Ein weiterer Nachteil besteht darin, dass die hydraulischen Antriebe die für kleine Blechteile wünschenswerte, maßstäbliche Verkleinerung einer solchen Vorrichtung nicht ohne weiteres zulassen.

Der Erfindung liegt die Aufgabe zugrunde, eine Blechabkantvorrichtung der einleitend angegebenen Gattung zu schaffen, die sich zum Abkanten oder Biegen von insbesondere kleinen Blechteilen mit verbesserter Genauigkeit des Winkels der Abkantung oder des sog. Bugs eignet.

Diese Aufgabe ist bei einer gattungsgemäßen Blechabkantvorrichtung erfindungsgemäß dadurch gelöst, dass die Unterwange gemeinsam mit der Biegewange in der durch die Unterwange definierten Blechauflageebene rechtwinklig zur Biegekante der Oberwange in einer Y-Richtung um ein einstellbares Maß m verstellbar ist.

Dabei bleiben die Blechauflageflächen, einerseits der Unterwange, andererseits der Biegewange in deren Ausgangsstellung vor dem Verschwenken, in der gleichen (horizontalen) Ebene.

Eine der wesentlichen Werkzeugbewegungen wird somit statt in einer vertikalen in einer horizontalen Ebene ausgeführt, wobei die Arbeitsposition der Oberwange und damit die Lage der Biegekante im Verhältnis zu einer Grundplatte oder einem Grundrahmen der Vorrichtung ortsfest bleibt. Bei dadurch vereinfachter Konstruktion der Oberwange kann die Bauhöhe der Vorrichtung verkleinert werden, so dass an die Stelle einer "stehenden" eine "liegende" Bauweise mit kompakten Abmessungen, z.B. in Form einer Vorrichtung auf einem Werktisch, treten kann. Die Verstellbarkeit der Unterwange und der Biegewange in der in einer horizontalen Ebene liegenden Y-Richtung führt zu besseren Biegeergebnissen durch eine von der Stärke des zu biegenden oder abzukantenden Blechs abhängige Verstellung. Des weiteren läßt diese Konstruktion eine große, zur Arbeitsbreite rechtwinklige Tiefe der Auflagefläche des Blechs auf der Unterwange zu, was der Qualität der ausgeführten Abkantungen ebenfalls zugute kommt.

Optimale Arbeitsergebnisse, d.h. genaue und reproduzierbare Abkantungen oder Buge insbesondere auch kleiner Blechteile werden erfindungsgemäß dann erzielt, wenn bei der Verstellung der Unterwange und der Biegewange gegenüber der Biegekante der Oberwange der Radius der Biegekante, die Blechstärke und der Schwenkwinkel der Biegewange berücksichtigt werden. Dieser Schwenkwinkel der Biegewange ist bekanntlich um den Rückfederwinkel des Blechteiles größer als der Abkantwinkel des Fertigteiles. Das beste Arbeitsergebnis wird erzielt, wenn das einstellbare Maß m der Verstellung gegeben ist durch $m = \frac{R + S}{tan \left(α/2\right)} - R ;$
worin
- m: der Abstand der Schwenkachse der Biegewange von der Biegekante
- R: der Radius der Biegekante
- S: die Stärke (Dicke) des Blechteiles
- α: der Schwenkwinkel der Biegewange
sind.

Die Verstellbarkeit der Unterwange und der Biegewange gegenüber der Biegekante kann insbesondere dadurch erreicht werden, dass die Unterwange und die Biegewange auf einem Schlitten angeordnet sind, der gegenüber der Oberwange verfahrbar ist.

Vorzugsweise ist der Schlitten über zwei symmetrisch zu der die Y-Richtung enthaltenden, vertikalen Mittelebene der Vorrichtung angeordnete Schlittenantriebe verfahrbar, von denen jeder einen Schrittmotor mit Spindelmutter und eine an dem Schlitten angreifende Gewindespindel umfasst. Der Antrieb des Schlittens mittels der symmetrisch angeordneten Schrittmotore hat in Verbindung mit digitalen Wegaufnehmern den Vorteil, dass der Schlitten verkantungsfrei und sehr genau verfahrbar ist.

Eine besonders kompakte und platzsparende, insbesondere als Tischgerät ausführbare Ausführungsform, die sich deshalb zum kostengünstigen Abkanten oder Biegen kleiner Blechteile mit Abmessungen zwischen einigen Millimetern und z.B. 100 bis 200 mm eignet, zeichnet sich dadurch aus, dass der Antrieb der Biegewange aus je einem Schrittmotor mit nachgeordnetem Getriebe auf jeder Seite der Biegewange besteht. Dies kommt einer Ausführung als Tischabkantvorrichtung entgegen, einerseits, weil der Verkleinerung des bisher üblichen hydraulischen Antriebs insbesondere der Biegewange Grenzen gesetzt sind, andererseits weil der beidseitige Antrieb der Biegewange sowohl das motorisch zu erzeugende Drehmoment als auch die Verwindung der Biegewange um ihre in X-Richtung verlaufende Schwenkachse halbiert. Letzteres hat den Vorteil, dass die Biegewange und ihre Lagerungen bei gleicher Winkelgenauigkeit der Abkantung entsprechend weniger massiv als bei einem nur einseitigen motorischen Antrieb der Biegewange ausgeführt werden können. Durch Einsatz digitaler Winkelmessgeber wird dabei sichergestellt, dass die beiden Schrittmotore exakt synchron gesteuert werden.

Bevorzugt ist die Oberwange auswechselbar in einer Oberwangenkassette aufgenommen, die um eine in X-Richtung verlaufende Achse schwenkbar ist. Die Zustellung der Oberwange in Richtung der Unterwange zum Einspannen des Blechs wird also durch eine Schwenkbewegung der Oberwangenkassette realisiert. Auch dieses Merkmal trägt dazu bei, die Bauhöhe der Vorrichtung im Verhältnis zu ihrer Arbeitsbreite klein zu halten.

Zweckmäßig greift zum Einspannen des Blechs zwischen der Unterwange und der Oberwange beidseits der Oberwangenkassette je eine über einen Elektromotor und einen Exzenter verstellbare Zugstange an. Die auch in diesem Fall symmetrische Anordnung der Elektromotore, die in diesem Fall keine Schrittmotore sein müssen, hat die sinngemäß gleichen Vorteile wie oben im Zusammenhang mit dem Antrieb der Biegewange erläutert. Die beiden Elektromotore können platzsparend in einer Ebene zwischen der Grundplatte und der Arbeits- oder Blechauflageebene angeordnet werden. Auch dies begünstigt eine kompakte Bauweise.

Mit besonderem Vorteil kann die Oberwangenkassette gegenüber der Unterwange in Y-Richtung parallel versetzt angeordnet sein. Dies ermöglicht die Verwendung von Oberwangen, die die Form flacher, in Richtung der Biegekante keilförmig zulaufender Platten haben. Neben dem Vorteil der geringen Bauhöhe der Vorrichtung wird dadurch auch ein großer Abkantwinkel von beispielsweise mehr als 120° ermöglicht.

Vorzugsweise ist zwischen der Oberwange und der Unterwange ein über einen Elektromotor mit Spindelmutter und eine Gewindespindel verstellbares, auswechselbares Anschlaglineal angeordnet. Wenn der Elektromotor als Schrittmotor ausgeführt ist, kann die Schenkellänge des abzukantenden oder zu biegenden Blechs über die Maschinensteuerung exakt eingestellt werden.

Zwekmäßig ist die Oberwange, abgesehen von ihrer Zustellbarkeit, auf einer Grundplatte oder einem Grundrahmen angeordnet.

Das grundlegende Konstruktionsprinzip der Vorrichtung besteht darin, dass für alle Antriebe Elektromotore, überwiegend Schrittmotore, verwendet werden und dass alle Antriebe symmetrisch zu der die Y-Richtung enthaltenden, vertikalen Mittelebene der Vorrichtung angeordnet sind. Neben den schon genannten Vorteilen in mechanischer Hinsicht wird dadurch auch erreicht, dass alle Arbeitsparameter und Arbeitsbewegungen der Vorrichtung über eine Maschinensteuerung programmierbar, ausführbar und überwachbar sind.

In der Zeichnung ist ein Ausführungsbeispiel einer Vorrichtung nach der Erfindung dargestellt. Es zeigt:
- Fig. 1: eine Teilansicht der Unterwange, der Oberwange und der Biegewange sowie ein Blechteil im Schnitt,
- Fig. 1a: den Bereich im strichpunktierten Kreis in Fig. 1 in vergrößertem Maßstab,
- Fig. 2: eine perspektivische Ansicht der gesamten Vorrichtung,
- Fig. 3: die gleiche Ansicht nach Entfernung einer Seitenwange und an dieser befestigter Antriebsteile,
- Fig. 4: eine perspektivische Aufsicht auf die Vorrichtung in Fig. 2,
- Fig. 5: eine zu Fig. 3 korrespondierende Aufsicht auf die Vorrichtung.

Fig. 1 zeigt vereinfacht in einer geschnittenen Seitenansicht eine Unterwange 2, eine auf diese zum Klemmen eines Blechteiles 30 abgesenkte Oberwange 3 und eine Biegewange 4, die die Abkantung des Blechteiles 30 um einen Winkel mit der Winkelhalbierenden w bereits ausgeführt hat.

Fig. 1a veranschaulicht die geometrischen Verhältnisse im Abkantbereich. Das Blechteil 30 hat eine Stärke oder Dicke S und ist längs einer Biegekante 3.1 mit einem Innenradius, der gleich dem Radius R der Biegekante 3.1 der Oberwange 3 ist, um einen Winkel α abgekantet. Der Winkel α ist zur besseren Veranschaulichung des nachfolgend entwickelten Zusammenhanges als Schwenkwinkel zwischen den in der nicht dargestellten Ausgangsposition der Biegewange 4 aneinander anliegenden Flächen der Unterwange 2 und der Biegewange 4 dargestellt. Der Schwenkwinkel α ist nicht mit dem späteren Abkantwinkel zu verwechseln, der gewöhnlich kleiner als der Schwenkwinkel α bzw. größer als dessen Gegenwinkel β ist, und zwar um das Maß der Rückfederung des abgekanteten Schenkels des Blechteiles 30. Die Winkelhalbierende w des Schwenkwinkels α und dementsprechend auch dessen Gegenwinkels β verläuft durch den Krümmungsmittelpunkt mit dem Radius R, welcher der Innenradius des Blechteils 30 im Abkantbereich und gleichzeitig der Außenradius der Biegekante 3.1 ist. Daraus läßt sich das optimale Maß m, um das die Schwenkachse A der Biegewange 4 von der Biegekante 3.1 beabstandet ist, wie folgt ermitteln: $\frac{R + S}{R + m} = tan \left(β/2\right) ;$ $\frac{R + S}{tan \left(β/2\right)} = R + m ;$ aus β = 180°-α folgt β/2 = 90°-α/2;
damit wird Gleichung (2) zu $m = \frac{R + S}{tan \left(90⁢°-α/2\right)} - R ;$

Die Gleichung (3) liefert als Maß m den Abstand, den die Schwenkachse A der Biegewange 4 von der Biegekante 3.1 abhängig vom Biegeradius, der Blechstärke und dem Schwenkwinkel haben muss, damit die gegen die Unterfläche des Blechteiles 30 anliegende Fläche der Biegewange 4 bis zum Ende der Schwenkbewegung planeben an dieser Fläche des Blechteiles 30 anliegt. Dadurch sind optimale Abkantbedingungen und deshalb die Einhaltung eines vorgeschriebenen Abkantwinkels mit enger Toleranz sichergestellt.

Fig. 2 zeigt eine nach diesem Prinzip ausgeführte Tischmaschine mit einer Grundplatte 1, der Oberwange 3 mit der Biegekante 3.1 und der Biegewange 4. Die Unterwange ist in dieser Darstellung von der Oberwange 3 und der Biegewange 4 verdeckt. Die Biegewange 4 ist zwischen Seitenwangen 5a und 5b um die Schwenkachse A drehbar, die mit dem der Biegekante 3.1 zugewandten Rand der Biegefläche 4.1 der Biegewange 4 zusammenfällt. Hierzu greifen an der (vorzugsweise auswechselbaren) Biegewange 4 beidseits Schwenkhebel 4.2a und 4.2b (s. Fig. 3) an, die in den Seitenwangen 5a und 5b gelagert und mit der Abtriebseite von Getrieben 6a und 6b verbunden sind, an die Schrittmotore 7a und 7b angeflanscht sind.

Fig. 3 zeigt die Vorrichtung nach Entfernung der Seitenwange 5b, des Getriebes 6b und des Schrittmotors 7b sowie mit ausgebauter Oberwange 3 und einem unter dieser angeordneten jedoch ebenfalls ausgebauten Anschlaglineal 17, so dass die Unterwange 2 und die Schwenkhebel 4.2a, 4.2b erkennbar sind. Die Unterwange 2 ist an den Seitenwangen 5a und 5b befestigt. Letztere bilden zusammen mit einer Querleiste 8 einen Schlitten, der über Schienen 9a, 9b auf der Grundplatte 1 geführt und gegenüber dieser mittels Schrittmotoren 10a und 10b und an der Querleiste 8 angreifenden Gewindespindeln sowie Führungssäulen 11a und 11b in Y-Richtung verfahrbar ist. Über die synchron gesteuerten Schrittmotore 10a und 10b sind die Unterwange 2 und die Biegewange 4 gegenüber der Biegekante 3.1 in Fig. 2 um das jeweils nach Gleichung (3) ermittelte Maß m, das z.B. zwischen der Nullposition und 10 mm liegen kann, gemeinsam verstellbar.

Die Oberwange 3 in Fig. 2 ist in einer Kassette 12 auswechselbar aufgenommen. Die Kassette 12 ist mit beidseitigen Lagerzapfen wie 12b in Fig. 2 und 3 in beidseitigen Lagerböcken 13a und 13b, die fest mit der Grundplatte 1 verbunden sind, schwenkbar gelagert. Zum Verschwenken hat die Oberwangenkassette 12 an ihrer Aufnahmeplatte 12.1 beidseits Klötze 12.1a und 12.1b, an denen Zugstangen 14a und 14b angreifen, deren andere, untere Enden mit einem Exzentergetriebe wie 15b in Fig. 3 verbunden sind. Die Exzentergetriebe werden über elektrische Getriebemotoren 16a und 16b betätigt, um die Oberwange 3 zum Einlegen eines Blechteils 30 in Fig. 1 von der Unterwange 2 abzuheben und zum Festspannen des Blechteils wieder auf die Unterwange 2 zuzustellen.

Infolge der weit gegenüber der Biegekante 3.1 in Fig. 2 zurückgesetzten Oberwangenkassette 12 kann die auswechselbare Oberwange 3 aus der dargestellten, flachen Platte bestehen, die in Richtung auf die Biegekante 3.1 keilförmig zuläuft. Deshalb kann die Biegewange 4 einen großen Schwenkwinkel, z.B. mehr als 120°, ausführen, bevor der abgebogene Schenkel des Blechteils mit der Oberwange 3 kollidiert.

Zur exakten Festlegung der Einspanntiefe des Blechteils ist zwischen der Oberwange 3 in Fig. 2 und der Unterwange 2 in Fig. 3 das oben erwähnte Anschlaglineal 17 angeordnet. Das Anschlaglineal 17 sitzt auswechselbar auf einem Träger 18, der seinerseits über eine Spindel 19 und einen Schrittmotor 20 mit einer Spindelmutter in Y-Richtung verstellbar ist. Der Schrittmotor 20 hat einen Trägerblock 21, der mit der Grundplatte 1 verschraubt ist und auch Gleitbüchsen für die Führungssäulen 11a und 11b aufnimmt.

Alle Motore sind an eine nicht dargestellte Steuerung angeschlossen, die gleichzeitig die Ist-Stellungen der beweglichen Teile der Vorrichtung von an sich bekannten und daher nicht dargestellten Weg- und Winkelaufnehmern erhält, so dass die Vorrichtung vollständig programmgesteuert betrieben werden kann.

Die Fig. 4 und 5 zeigen lediglich der größeren Anschaulichkeit halber andere Ansichten der beschriebenen Vorrichtung, nämlich Fig. 4 eine Vorderansicht schräg von oben und Fig. 5 eine Aufsicht.

## Patentansprüche

1. Blechabkantvorrichtung, mit einer Unterwange (2), einer auf diese in einer Z-Richtung zustellbaren Oberwange (3) die eine Biegekante (3.1) mit einem Radius R hat, und mit einer Biegewange (4), die um eine mit dem der Biegekante (3.1) zugewandten Rand der Unterwange zumindest etwa zusammenfallende, in einer X-Richtung verlaufende Schwenkachse (A) über einen Antrieb verschwenkbar ist, **dadurch gekennzeichnet, dass** die Unterwange (2) gemeinsam mit der Biegewange (4) in der durch die Unterwange (2) definierten Blechauflageebene rechtwinklig zu der Biegekante (3.1) der Oberwange (3) in einer Y-Richtung um ein einstellbares Maß m verstellbar ist.

2. Vorrichtung nach Anspruch 1, **dadurch gekennzeichnet, dass** die Unterwange (2) und die Biegewange (4) auf einem Schlitten (5a, 5b, 8, 11a, 11b) angeordnet sind, der gegenüber der Oberwange (3) verfahrbar ist.

3. Vorrichtung nach Anspruch 2, **dadurch gekennzeichnet, dass** der Schlitten (5a, 5b, 8, 11a, 11b) über zwei symmetrisch zu der die Y-Richtung enthaltenden Mittelebene der Vorrichtung angeordnete Schlittenantriebe verfahrbar ist, von denen jeder einen Schrittmotor (10a, 10b) mit Spindelmutter und eine an dem Schlitten angreifende Gewindespindel umfasst.

4. Vorrichtung nach einem der Ansprüche 1 bis 3, **dadurch gekennzeichnet, dass** der Antrieb der Biegewange (4) aus je einem Schrittmotor (7a, 7b) mit nachgeordnetem Getriebe (6a, 6b) auf jeder Seite der Biegewange (4) besteht.

5. Vorrichtung nach einem der Ansprüche 1 bis 4, **dadurch gekennzeichnet, dass** die Oberwange (3) auswechselbar in einer Oberwangenkassette (12) aufgenommen ist, die zum Klemmen des Blechteils (30) gegen die Unterwange (2) um eine in X-Richtung verlaufende Achse schwenkbar ist.

6. Vorrichtung nach Anspruch 5, **dadurch gekennzeichnet, dass** zum Einspannen des Blechteils (30) zwischen der Unterwange (2) und der Oberwange (3) auf jeder Seite der Oberwangenkassette (12) eine über einen Elektromotor (10a, 10b) und einen Exzenter (15b) verstellbare Zugstange angreift.

7. Vorrichtung nach Anspruch 5 oder 6, **dadurch gekennzeichnet, dass** die Oberwangenkassette (12) gegenüber der Unterwange (2) in Y-Richtung parallel versetzt angeordnet ist.

8. Vorrichtung nach einem der Ansprüche 1 bis 7, **dadurch gekennzeichnet, dass** zwischen der Oberwange (3) und der Unterwange (2) ein über einen Elektromotor (20) mit Spindelmutter und eine Gewindespindel (19) verstellbares, auswechselbares Anschlaglineal (17) angeordnet ist.

9. Vorrichtung nach einem der Ansprüche 1 bis 8, **dadurch gekennzeichnet, dass** die Oberwange (3) abgesehen von einer Zustellbarkeit zum Klemmen des Blechteiles (30), ortsfest auf einer Grundplatte (1) angeordnet ist.

10. Verwendung einer Blechabkantvorrichtung nach einem der Ansprüche 1 bis 9, **dadurch gekennzeichnet, dass** das einstellbare Maß m der Verstellung gegeben ist durch $m = \frac{\left(R+S\right)}{tan \left(α/2\right)} - R ;$ worin (A)
m der Abstand der Schwenkachse (A) der Biegewange (4) von der Biegekante (3.7.)
R der Radius der Biegekante (3.1)
S die Stärke (Dicke) des Blechteiles (30)
α der Schwenkwinkel der Biegewange (4)
sind.

## Claims

1. Sheet folding device, comprising a bottom cheek (2), a top cheek (3) adapted to be advanced towards the bottom cheek along a Z-direction and having a bending edge (3.1) of radius R, and a folding cheek (4) adapted to be swivelled by a driving means about a swivel axis (A) that at least approximately coincides with the verge of the bottom cheek facing the bending edge (3.1) and extends along an X-direction, **characterized in that** the bottom cheek (2) together with the folding cheek (4) is displaceable within the sheet-supporting plate plane defined by the bottom cheek (2) at right angles to the bending edge (3.1) of the top cheek (3) along a Y-direction by an adjustable amount m.

2. Device according to claim 1, **characterized in that** the bottom cheek (2) and the folding cheek (4) are disposed on a slide (5a, 5b, 8, 11 a, 11 b) adapted to be moved relative to the top cheek (3).

3. Device according to claim 2, **characterized in that** the slide (5a, 5b, 8, 11 a, 11 b) is adapted to be moved by two slide drives disposed symmetrically to the centre plane of the device containing the Y-direction, each of which comprises a step motor (10a, 10b) with a spindle nut, and a threaded spindle acting on the slide.

4. Device according to any one of claims 1 to 3, **characterized in that** the driving means of the folding cheek (4) consists of a respective step motor (7a, 7b) followed by gears (6a, 6b) on each side of the folding cheek (4).

5. Device according to any one of claims 1 to 4, **characterized in that** the top cheek (3) is exchangeably accommodated in a top cheek cassette (12) that is adapted to be swivelled about an axis extending along the X-direction to clamp the sheet-workpiece (30) against the bottom cheek (2).

6. Device according to claim 5, **characterized in that** a draw rod that is displaceable via an electric motor (10a, 10b) and an eccentric member (15b) acts on each side of the top cheek cassette (12).to clamp the sheet-workpiece (30) between the bottom cheek (2) and the top cheek (3).

7. Device according to claim 5 or 6, **characterized in that** the top cheek cassette (12) is disposed so as to be displaced in parallel along the Y direction relative to the bottom cheek (2).

8. Device according to any one of claims 1 to 7, **characterized in that** an exchangeable linear stop rail (17), displaceable by an electric motor (20) with a spindle nut and a threaded spindle (19), is disposed between the top cheek (3) and the bottom cheek (2).

9. Device according to any one of claims 1 to 8, **characterized in that** the top cheek (3) is disposed on a base plate (1) in a fixed position, apart from being adapted to be advanced to clamp the sheet-workpiece (30)

10. Use of a sheet folding device of any one of claims 1 to 9, **characterized in that** the adjustable amount m of the displacement is given by $m = \frac{\left(R+S\right)}{tan \left(α/2\right)} - R ;$
wherein
m is the distance of the swivel axis (A) of the folding cheek (4) from the bending edge (3.1),
R is the radius of the bending edge (3.1),
S is the gauge (thickness) of the sheet-workpiece (30), and
a is the swivel angle of the folding cheek (4).

## Revendications

1. Dispositif pour le pliage de tôle, avec une mâchoire inférieure (2), une mâchoire supérieure (3) pouvant être rapprochée de celle-ci sur l'axe Z, qui possède une arête de pliage (3.1) ayant un rayon R, et avec une mâchoire dé pliage (4) qui peut pivoter autour d'un axe de pivotement (A) orienté selon l'axe X et coïncidant au moins approximativement avec le bord de la mâchoire inférieure orienté vers l'arête de pliage (3.1) à l'aide d'un entraînement, **caractérisé en ce que** la mâchoire inférieure (2) peut être déplacée en même temps que la mâchoire de pliage (4) dans le plan d'appui de la tôle défini par la mâchoire inférieure (2) perpendiculairement à l'arête de pliage (3.1) de la mâchoire supérieure (3) dans une direction sur l'axe Y selon une mesure réglable.

2. Dispositif selon la revendication 1, **caractérisé en ce que** la mâchoire inférieure (2) et la mâchoire de pliage (4) sont disposées sur un chariot (5a, 5b, 8, 11a, 11b) qui est mobile par rapport à la mâchoire supérieure (3).

3. Dispositif selon la revendication 2, **caractérisé en ce que** le chariot (5a, 5b, 8, 11a, 11b) peut être déplacé par deux entraînements de chariot disposé de façon symétrique par rapport au plan médian du dispositif contenant l'axe X, dont chacun comprend un moteur pas à pas (10a, 10b) avec un écrou de broche et une tige filetée se mettant en prise sur le chariot.

4. Dispositif selon l'une des revendications 1 à 3, **caractérisé en ce que** l'entraînement de la mâchoire de pliage (4) se compose d'un moteur pas à pas (7a, 7b) avec l'engrenage (6a, 6b) monté en aval de chaque côté de la mâchoire de pliage (4).

5. Dispositif selon l'une des revendications 1 à 4, **caractérisé en ce que** la mâchoire supérieure (3) est reçue de façon interchangeable dans une cassette de la mâchoire supérieure (12), qui peut pivoter autour d'un axe orienté dans le sens des X pour serrer la pièce de tôle (30) contre la mâchoire inférieure (2).

6. Dispositif selon la revendication 5, **caractérisé en ce que** pour serrer la pièce de tôle (30) entre la mâchoire inférieure (2) et la mâchoire supérieure (3), une barre de traction réglable à l'aide d'un moteur électrique (10a, 10b) et d'un excentrique (15b) se met en prise de chaque côté de la cassette de la mâchoire supérieure (12).

7. Dispositif selon la revendication 5 ou 6, **caractérisé en ce que** la cassette de la mâchoire supérieure (12) est décalée sur l'axe Y par rapport à la mâchoire inférieure (2).

8. Dispositif selon l'une des revendications 1 à 7, **caractérisé en ce qu'**il est prévu entre la mâchoire supérieure (3) et la mâchoire inférieure (2) une règle de butée (17) interchangeable et réglable par un moteur électrique (20) avec un écrou de tige et une tige filetée (19),

9. Dispositif selon l'une des revendications 1 à 8, **caractérisé en ce que** la mâchoire supérieure (3) est disposée, hormis en ce qui concerne la possibilité de déplacement pour serrer la pièce de tôle (30), de façon stationnaire sur une plaque de base (1).

10. Utilisation d'un dispositif de pliage de tôles selon l'une des revendications 1 à 9, **caractérisée en ce que** la mesure réglable m du déplacement est donnée par $m = \frac{\left(R+S\right)}{tan \left(α/2\right)} - R$
où
m est la distance de l'axe de pivotement (A) de la mâchoire de pliage (4) par rapport à l'arête de pliage (3.1),
R est le rayon de l'arête de pliage (3.1),
S est l'épaisseur de la pièce de tôle (30),
α est l'angle de cisaillement de la mâchoire de pliage (4).
